# EUROPÄISCHE PATENTSCHRIFT

(11) **EP 0 432 392 B1**
(45) Veröffentlichungstag und Bekanntmachung des Hinweises auf die Patenterteilung: **22.06.1994**
(21) Anmeldenummer: 90118786.4
(22) Anmeldetag: 01.10.1990
(51) Int. Cl.: E05B 49/00, E05B 47/06

(54) **Schlüsselbetätigbares Schloss**
Key operated lock
Serrure actionnée à l'aide d'une clé

(30) Priorität: 09.12.1989 DE 3940737
(43) Veröffentlichungstag der Anmeldung: 19.06.1991
(73) Patentinhaber: Karl Fliether GmbH & Co. KG, D-42551 Velbert (DE)
(72) Erfinder: Isken, Klaus, D-5620 Velbert 1 (DE); Fliether, Karl Joachim, D-5620 Velbert 1 (DE)
(74) Vertreter: Rieder, Hans-Joachim, Dr.

(56) Entgegenhaltungen:
- AT-B- 320 466
- DE-A- 2 929 772
- FR-A- 2 086 662
- US-A- 3 673 467

## Beschreibung

Die Erfindung betrifft ein schlüsselbetätigbares Schloß mit einer zusätzlichen elektrisch angesteuerten Schlüsselbetätigungssperre gemäß dem Gattungsbegriff des Hauptanspruchs.

Ein derartiges Schloß ist aus der DE-A-2 325 566 bekannt. Diese Schrift offenbart einen Schlüssel, der zusätzlich zu einem mechanischen Schlüsselgeheimnis eine magnetische Codierung trägt, wobei der Schließzylinder im Schloß eine entsprechende Abfrageeinrichtung und eine Auswerteeinrichtung besitzt. Bei Übereinstimmung des magnetischen Schlüsselgeheimnisses (Code) mit einem in der Auswerteeinrichtung gespeicherten Code oder dergleichen wird ein Freigabesignal für die Schließbetätigung gegeben z. B. durch Lösen einer zusätzlichen Verriegelung.

Die Verwendung von Permanentmagneten als Schlüsselgeheimnisträger bietet nur eine geringe Anzahl von Kombinationsmöglichkeiten, da nicht die Stärke des Magnetfeldes, sondern lediglich die Polarisation des Magnetfeldes relevant ist.

Ein schlüsselbetätigbares Schloß gemäß dem Oberbegriff des Anspruch 1 ist aus der AT-B-32 04 66 bekannt.

Dem Gegenstand der Erfindung liegt die Aufgabe zugrunde, ein gattungsgemäßes Schloß so auszugestalten, daß bei einfacher und funktionssicherer Bauform das Schlüsselgeheimnis eine hohe Anzahl von Kombinationsmöglichkeiten bietet.

Diese Aufgabe wird durch die Merkmal des kennzeichnenden Teils des Anspruches 1.

Die Unteransprüche stellen vorteilhafte Weiterbildungen dar.

Zufolge eines derartig ausgebildeten Schlosses wird ein hohes Maß an Sicherheit erzielt. Die Verwendung von elektrischen Widerständen als Träger eines weiteren Schlüsselgeheimnisses erlaubt aufgrund eines Widerstandsbereiches von etwa sechs Größenordnungen eine sehr hohe Anzahl von Kombinationsmöglichkeiten. Geht man z. B. von einer Widerstandstoleranzbreite von etwa 20% aus, so kann jeder im Schlüssel angeordnete Widerstand etwa 60 verschiedene Werte annehmen. Die Widerstände sind dabei mit Kontakten verbunden, derart, daß diese mit weiteren Kontakten, die im Schließzylinder angeordnet sind, eine Leitverbindung herstellen, wenn der Schlüssel (vollständig) in den Schließzylinder eingeschoben ist. Die im Schließzylinder angeordneten elektrischen Kontakte stehen mit einem elektronischen Schaltkreis in Verbindung, der vorzugsweise in einem Drehknauf des Schließzylinders untergebracht ist. Dieser elektronsiche Schaltkreis weist Vergleichswiderstände auf, die z. B. über eine Brückenschaltung mit den Widerständen des Schlüsselgeheimnisses verglichen werden. Bei Übereinstimmung von Vergleichswiderständen und Widerständen des Schlüsselgeheimnises gibt der elektronische Schaltkreis ein Signal z. B. an eine zusätzliche elektrische Verriegelungseinrichtung, diese zu entsperren. Die zusätzliche elektrische Verriegelungsseinrichtung kann entweder im Schloßkasten selbst vorgesehen sein, oder aber auch in der Türzarge. In letzterem Fall kann das Freigabesignal auch z. B. über eine optische Wirkverbindung vom Türflügel in die Zarge übertragen werden. Gemäß einer bevorzugten Ausführungsform ist die zusätzliche elektrische Verriegelung im Zylinderschloß selbst angeordnet. Anstelle einer solchen kann auch die Lösung vorliegen, wo die Codierung in teilungeschobenen Zustand abgefragt wird, so daß man den Schlüssel nur bei richtiger Codierung völlig einschieben kann, oder daß das Signal eine Kupplung herstellt, die den sonst leer drehbaren Schlüssel erst in Wirkung setzt. Auch ist es vorgesehen, z. B. bei der Verwendung von Gefahrenschlüsseln, daß bei einem nicht vollständig eingeschobenen Schlüssel die Widerstände abfragbar sind, und bei richtiger Codierung der Zylinder drehbar wird, zur Betätigung des Schlosses. Die elektrischen Kontakte des Schlüssels sind vorzugsweise auf der Schmalseite des Schlüssels vorgesehen, die dem als Kerben ausgestalteten mechanischen Schlüsselgeheimnis gegenüberliegen; es ist aber auch möglich, die Schlüssel-Kerben mit den elektrischen Kontakten zu versehen. Die Widerstände können dabei entweder direkt mit den Kontakten verbunden sein, so daß sie z. B. in der Schmalseite des Schlüssels angeordnet sind, oder aber auch über Leitungen verbunden in der Schlüsselhandhabe angeordnet sein. Die in der Schlüsselschmalseite angeordneten Widerstände bestehen vorzugsweise aus einem, den elektrischen Widerstand bildenden Kern und einem diesen isolierenden Mantel. Das Material des Kernes kann Graphit oder metallisches Material sein. Der elektronische Schaltkreis, der den Widerstand im Schlüssel mit einem Vergleichswiderstand vergleicht, arbeitet vorzugsweise mit geringen Meßströmen, so daß die Querschnittsfläche des Widerstandes minimal sein kann. Es ist dabei denkbar, Widerstandsdurchmesser von einigen 10»m zuverwenden, die in einem vorzugsweise flüssig, als Lack oder ähnliches aufzutragenden Isolators einliegen. Die Widerstände können dabei als haarfeine Fäden ausgebildet sein. Bevorzugt ist aber auch eine Ausbildungsform, wobei die Widerstände als dünne, auf ein Isolationsmaterial aufgedampfte Metallschichten (z. B. Aluminium) ausgebildet sind, die von einer isolierenden Schutzschicht bedeckt sind. Die Widerstände können dabei in einer Rille der Schmalseite des Schlüsselkörpers angeordnet sein. Es ist vorgesehen, die Widerstände zur Schmalseite des Schlüsselkörpers hin mit Kontakten zu versehen, die vorzugsweise aus aufgedampften Gold bestehen. Gemäß einer weiteren vorteilhaften Ausgestaltung sind die Widerstände einendig mit dem Schlüsselkörper verbunden, so daß dieser als ein zusätzlicher Kontakt (Masse) dient. Die Betriebsspannung für den elektrischen Schaltkreis kann einer im Schließzylinder angeordneten Knopfzelle entnommen werden, wobei dann der Schlüssel einen zusätzlichen elektrischen Schalter betätigt, der bei eingestecktem Schlüssel die Knopfzelle mit dem elektrischen Schaltkreis verbindet. Als besonders vorteilhaft wird jedoch angesehen, daß die Betriebsspannung von einem im Schloßkasten angeordneten Generator geliefert wird, wobei der Generator vom Schließwerk angetrieben wird, z. B. durch Betätigung des Türdrückers. Betriebsspannung und Steuersignal für die Verriegelung werden mittels Schleifkontakte an der Außenwand des Schließzylinders übertragen. Es ist auch denkbar, einen Doppelschließzylinder zu verwenden, wobei dann der elektronische Schaltkreis entweder außerhalb des Schließzylinders angeordnet ist oder aber als monolytisch integrierter Microschaltkreis im Schließzylinder vorliegt. Gemäß einer weiteren vorteilhaften Ausgestaltung der Erfindung ist vorgesehen, die Betriebsspannung einem im Drehknauf angeordneten Akkumulator zu entnehmen, der von Solarzellen nachgeladen wird. Die Solarzellen können dabei am Drehknopf selbst angeordnet sein. Der elektronische Schaltkreis weist gemäß einer bevorzugten Ausführungsform für jeden im Schlüsselkörper angeordneten Widerstand einen in Reihe gestalteten Vergleichswiderstand auf. Die an dem Schlüsselwiderstand abfallende Spannung wird mittels Fensterkomperatoren mit sehr hohem Eingangswiderstand gegen eine untere und eine obere Referenzspannung verglichen. Das von der unteren und oberen Referenzspannung gebildete Fenster entspricht dabei der Widerstandstoleranzbreite. Die Ausgänge der Fensterkomperatoren sind mit einem Und-Gatter verbunden, so daß das die zusätzliche Verriegelung ansteuernde Signal nur dann geliefert wird, wenn die Schlüsselwiderstände innerhalb der Toleranzbreite mit den Vergleichswiderständen übereinstimmen.

Die Zeichnungen veranschaulichen die Erfindung anhand mehrerer Ausführungsbeispiele. Es zeigen
- Fig. 1: eine mit einem erfindungsgemäßen Schließzylinder versehene Tür in Ansicht,
- Fig. 2: die Ansicht eines Schließzylinder mit Drehknauf, der auf seiner Außenfläche mit Solarzellen versehen ist und
- Fig. 3: einen Schnitt eines Schließzylinders mit Drehknauf,
- Fig. 4: einen Schnitt gemäß Fig. 1 mit vollständig eingestecktem Schlüssel,
- Fig. 5: einen Schnitt durch einen Schließzylinder mit vollständig eingestecktem Schlüssel einer ersten Ausführungsform,
- Fig. 6: ein in einen Schließzylinder eingesteckten Schlüssel einer zweiten Ausführungsform,
- Fig. 7: einen Schnitt durch einen Schließzylinder gemäß der Linie VII-VII in Fig. 6,
- Fig. 8: ein Schlüssel einer dritten Ausführungsform,
- Fig. 9: eine schematische Darstellung der elektrischen Zusatzverriegelung,
- Fig.10: ein Ausführungsbeispiel des elektronischen Schaltkreises.

Die in Fig. 4 und 5 dargestellte Ausbildung der Erfindung zeigt einen Schließzylinder 9, in den ein Schlüssel 8 eingeschoben ist. Der Schlüssel 8 trägt in seinem Schlüsseldrehgriff 10 einen Widerstand 3', der mit seiner einen Seite 12' mit dem Schlüsselkörper verbunden ist. Mit seiner anderen Seite ist der Widerstand über eine leitende Verbindung 15' mit einem Kontakt 1' verbunden, der in einer Kerbe des Schlüssels angeordnet ist. Der Zuhaltestift 13 bildet den schließzylinderseitigen Kontakt 2' aus. Die Bohrung, im Schließzylinder zur Aufnahme des Zuhaltungsstiftes 13 ist dabei mit einer Isolationsschicht ausgekleidet. Die Zuhaltung 13 ist über eine elektrische Leitung 14 und einen Schleifkontakt 16 mit dem Drehknauf 17 des Schließzylinder verbunden. (siehe auch Fig. 1 bis 3).

Fig. 6 und 7 zeigen eine zweite Ausführungsform der Erfindung. In der Schmalseite des Schlüssels sind Widerstände 3 eingelegt, die zur Kante hin einen Kontakt 1 bilden und andernendig 12 mit dem Schlüsselkörper elektrisch verbunden sind. Die Widerstände 3 sind von einer Isolierung 11 umgeben. Dieses Ausführungsbeispiel zeigt einen Schlüssel 8 mit drei Widerständen. Je nach Länge der Widerstände kann der Schlüssel aber auch mit einer größeren oder geringeren Anzahl von Widerständen ausgestattet sein. Die Kontakte 1 des Schlüssels 8 stehen mit den Kontakten 2 des Schließzylinders in leitender Verbindung. Die Kontakte befinden sich in Aussparungen 19 der Schließzylinderwandung und sind dort mittels Isolierungen 8 verbunden. Von den hier federnd ausgebildeten Kontakten 2 führen innerhalb des Schließzylinder elektrische Leitungen 14 zu einem im Drehknauf angeordneten elektrischen Schaltkreis 23.

Der elektrische Schaltkreis 23 weist Vergleichswiderstände auf, die elektrisch mit den Widerständen des Schlüssels vorzugsweise stromlos verglichen werden. Die Betriebsspannung kann dem elektrischen Schaltkreis z. B. über nicht dargestellte Schleifkontakte über den Schließzylinderkörper zugeführt werden. Bei Übereinstimmung der Widerstände des Schlüssels und der Vergleichswiderstände liegt an einem weiteren, nicht dargestellten Schleifkontakt ein elektrisches Signal an. Mit diesem elektrischen Signal wird eine zusätzliche Verriegelung 24 entsperrt. Aufgrund des vorzugsweise stromlosen Abfragen des Widerstandes können diese im Schlüssel als Miniaturwiderstände 3'' z. B. auch in der Schlüsselhandhabe 10 (vgl. Fig. 8) angeordnet sein. Vorzugsweise sind die Widerstände jedoch als haarfeine Fäden aus Graphit oder auch einem metallischen Material ausgestaltet, die einendig, wie in Fig. 6 dargestellt, mit dem Schlüsselkörper verbunden sind und anderendig mit dem Kontakt 1 derart, daß sie ansonsten gegenüber dem Schlüsselkörper isoliert sind. Vorzugsweise werden die dünnen Widerstandsfäden in einem Isolierlack in einer Rille 20 der Schmalseite des Schlüssels 8 angeordnet.

Die Widerstände können auch in Form eines dünnen Metallfilms auf eine Isolierschicht 11 in einer Rille 20 an der Schmalseite des Schlüssels 8 aufgedampft sein. Die Größe des Widerstandes läßt sich dabei durch die Dicke der Metallschicht (vorzugsweise Aluminium) einstellen.

Gegenüber mechanischen Beschädigungen ist diese Metallschicht mit einer isolierenden Deckschicht versehen. Zur Erzielung optimaler Kontakte ist vorgesehen, die Kontaktflächen zu vergolden.

Die Kontakte 2 sind über eine elektrische Leitung 14 mit einem elektronischen Schaltkreis 23 verbunden. Gemäß der in Fig. 9 dargestellten Ausbildungsform sind elektronischer Schaltkreis 23, Akkumulator 22, die Photozellen 21 sowie die Verriegelung, bestehend aus einem Elektromagnet 25 und einem Riegel 24 im Drehknauf 17 des Schließzylinders angeordnet.

Ferner ist die Möglichkeit vorgesehen, an der Schlüsselschmalseite einen einzigen durchgehenden Widerstand anzuordnen, wobei die Kontakte als Abgriffe ausgestaltet sind. Der Widerstand ist so in mehrere einzeln abfragbare Teilwiderstände aufgeteilt. Die Ausgestaltung des Schlüssel mit mehreren, einzeln abfragbaren Teilwiderständen ermöglicht auf einfache Weise die Realisierung einer Schließhirachie. Eine weitere Ausgestaltung sieht vor, daß die Widerstände auch dann abfragbar sind, wenn der Schlüssel nicht vollständig ins Schloß eingeschoben ist. Zum einen ist es dadurch möglich, ein weiteres Einschieben davon abhängig zu machen, ob der Schlüssel die richtige Widerstandscodierung aufweist. Andererseits ist es aber auch möglich, diese Anordnung bei einem Gefahrenschlüssel zu verwenden. Bei richtiger Codierung wird bei einem solchen Schlüssel die Drehbewegung des Zylinders freigegeben, so daß ein Betätigen des Schließzylinders auch dann gewährleistet ist, wenn z. B. auf der gegenüberliegenden Seite ein weiterer Schlüssel im Schloß steckt.

Fig. 10 zeigt ein Ausführungsbeispiel einer elektronischen Schaltung. Mittels zweier, aus je zwei Widerständen bestehender Spannungsteiler 101, 102 und 103, 104 werden die beiden, in einem festen Verhältnis zur Betriebsspannung 100 stehenden Referenzspannungen 105 und 106 gebildet. Die Referenzspannung 105 ist um einen gewissen Prozentsatz höher als die Hälfte der Betriebsspannung und die Referenzspannung 106 ist um denselben Prozentsatz geringer als die Hälfte der Betriebsspannung 100. Der Prozentsatz ist etwa die Widerstandstoleranzbreite. Der Schlüsselwiderstand 107, 107' ist mit dem Referenzwiderstand 108, 108' ebenfalls als Spannungsteiler geschaltet. Der Widerstand 107 wird als richtig erkannt, wenn die an ihm abfallende Spannung 109 innerhalb des von den Referenzspannungen 105 und 106 gebildeten Fensters liegt. Die Spannungen werden mit einem aus den Operationsverstärkern 110 und 111 bzw. 110' und 111' gebildeten Fensterkomperator stromlos verglichen. Die Ausgänge 112 und 113 der beiden Operationsverstärker liegen an einem Und-Gatter 114 an. Stimmen alle Schlüsselwiderstände 107, 107' im Rahmen der Toleranzbreite mit den Vergleichswiderständen 108, 108' überein, liegt an den Eingängen des Und-Gatters 112, 112', 113, 113' eine Spannung an und damit auch auf dem Ausgang 115 des Und-Gatters, so daß die Verriegelung z. B. mittels des Elektromagneten 25 entsperrt werden kann. Die gestrichelt dargestellten Linien deuten weitere Widerstandsvergleichsschaltungselemente an.

## Patentansprüche

1. Schlüsselbetätigbares Schloß mit einer zusätzlichen elektrisch angesteuerten Schließbetätigungssperre z.B. einer zusätzlichen Verriegelungseinrichtung, gestaltet in Form eines Schließzylinders, wobei ein als Flachschlüssel ausgebildeter Schlüssel Träger eines mechanischen Schlüsselgeheimnisses durch Betätigung von Zuhaltungen des Schlosses ist, wobei der Schlüssel Träger von elektrischen Kontakten (1) ist, denen ein elektrisch abtastbares Codierelement als weiteres Schlüsselgeheimnis zugeordnet ist, und wobei das Schloß diesen Kontakten (1) zugeordnete elektrische Kontakte (2) aufweist, die einem die zusätzliche Schließbetätigungssperre ansteuernden elektronischen Schaltkreis (4) zugeordnet sind, dadurch gekennzeichnet, daß die elektrischen Kontakte des als Widerstand ausgebildeten Codierelementes auf der Schmalseite des Flachschlüssels vorgesehen sind und die Kontakte (2') des Schließzylinders im Schließkanal angeordnet sind, wobei die elektrischen Kontakte (1') von den Schließkerben des Schlüssels und die elektrischen Kontakte (2') des Schließzylinders von den Zuhaltungsstiften ausgebildet werden und/oder die elektrischen Kontakte (1) auf dem den Kerben gegenüberliegenden Rücken des Schlüssels angeordnet sind, wobei die Widerstände in einer Rille (20) der Schmalseite des Schlüssels zum Schlüsselkörper hin einliegen, und die elektrischen Kontakte (2) des Schließzylinders in Aussparungen (19) der den Zuhaltungsstiften gegenüberliegenden Schließzylinderwandung angeordnet sind.

2. Schloß, nach Anspruch 1, dadurch gekennzeichnet, daß die Widerstände einseitig mit dem Schlüsselkörper elektrisch verbunden sind.

3. Schloß, nach einem oder mehreren der vorhergehenden Ansprüche, dadurch gekennzeichnet, daß die Widerstände in der Schlüsselhandhabe (10) angeordnet sind und mittels elektrischer Leitung (15,15') mit den Kontakten (1) verbunden sind.

4. Schloß, nach einem oder mehreren der vorhergehenden Ansprüche, dadurch gekennzeichnet, daß der elektrische Schaltkreis von einem Drehknauf (17) des Schließzylinders (9) aufgenommen wird.

5. Schloß, nach einem oder mehreren der vorhergehenden Ansprüche, dadurch gekennzeichnet, daß die das Schlüsselgeheimnis tragenden Widerstände mit im elektrischen Schaltkreis angeordneten Vergleichswiderständen verglichen werden.

6. Schloß, nach einem oder mehreren der vorhergehenden Ansprüche, dadurch gekennzeichnet, daß die Widerstände als haarfeine, in einer der Schmalseiten des Schlüsselkörpers angeordnete Rille isoliert einliegende Fäden ausgebildet sind.

7. Schloß, nach einem oder mehreren der Ansprüche 1 bis 5, dadurch gekennzeichnet, daß die Widerstände des auf einer Isolierschicht aufgedampfte, dünne, leitende Schicht ausgebildet sind.

8. Schloß, nach einem oder mehreren der vorhergehenden Ansprüche, gekennzeichnet durch mehrere einzeln abfragbere Teilwiderstände im Schlüssel.

9. Schloß, nach einem oder mehreren der vorhergehenden Ansprüche, dadurch gekennzeichnet, daß die Widerstände bei nicht vollständig eingeschobenen Schlüssel abfragbar sind.

## Claims

1. Key-operated lock with an additional electrically controlled key operating catch e.g. an additional locking device, designed in the form of a lock cylinder, wherein a key designed as a flat key carries a mechanical key code by operation of tumblers of the lock, wherein the key carries electrical contacts (1) with which an electrically scannable coding element is associated as an additional key code, and wherein the lock comprises electrical contacts (2) which are associated with these contacts (1) and which are associated with an electronic circuit (4) which controls the additional lock operating catch, characterised in that the electrical contacts of the coding element designed as a resistor are provided on the narrow side of the flat key and the contacts (2') of the lock cylinder are arranged in the lock case, wherein the electrical contacts (1') are formed by the locking notches of the key and the electrical contacts (2') of the lock cylinder are formed by the pin tumblers and/or the electrical contacts (1) are arranged on the spine of the key opposite the notches, wherein the resistors are located in a groove (20) of the narrow side of the key towards the key body, and the electrical contacts (2) of the lock cylinder are arranged in recesses (19) of the lock cylinder wall opposite the pin tumblers.

2. Lock according to claim 1, characterised in that the resistors are electrically connected on one side to the key body.

3. Lock according to one or more of the preceding claims, characterised in that the resistors are arranged in the key handle (10) and connected to the contacts (1) by means of an electrical wire (15, 15').

4. Lock according to one or more of the preceding claims, characterised in that the electrical circuit is contained in a turning knob (17) of the lock cylinder (9).

5. Lock according to one or more of the preceding claims, characterised in that the resistors carrying the key code are compared with comparative resistors arranged in the electrical circuit.

6. Lock according to one or more of the preceding claims, characterised in that the resistors are designed as very fine filaments located with insulation in a groove arranged in the narrow side of the key body.

7. Lack according to one or more of claims 1 to 5, characterised in that the resistors are designed as a thin conductive layer applied by vapour deposition to an insulating layer.

8. Lock according to one or more of the preceding claims, characterised by several individually scannable partial resistors in the key.

9. Lock according to one or more of the preceding claims, characterised in that the resistors are scannable when the key is not fully inserted.

## Revendications

1. Serrure pouvant être actionnée par clef avec un verrou d'actionnement de fermeture supplémentaire, à commande électrique, par exemple d'un dispositif de verrouillage supplémentaire, se présentant sous la forme d'un cylindre de fermeture où une clef, réalisée sous la forme de clef plate, constitue le support d'un secret mécanique de clef, par actionnement de gâchettes de la serrure, la clef étant le support de contacts électriques (1), auquels est associé un élément de codage, pouvant être exploré électriquement, faisant office de secret de clef supplémentaire, et la serrure présentant des contacts électriques (2), associés à ces contacts (1) et associés à une circuit (2) électronique (4) commandant le verrou d'actionnement de fermeture supplémentaire, caractérisée en ce que les contacts électriques de l'élément de codage réalisé sous forme de résistance sont prévus sur le côté étroit de la clef plate et les contacts (2') du cylindre de fermeture sont disposés dans le canal de clef, les contacts électriques (1') étant constitués par les entailles de fermeture de la clef et les contacts électriques (2') du cylindre de fermeture étant constitués par les tiges de gâchette, et/ou les contacts électriques (1) étant disposés sur le dos, opposé aux entailles de la clef, les résistances pénétrant dans une cannelure (20) du côté étroit de la clef, vers le corps de clef, et les contacts électriques (2) du cylindre de fermeture étant disposés dans des évidements (19) de la paroi du cylindre de fermeture se trouvant en face des tiges de gâchette.

2. Serrure selon la revendication 1, caractérisée en ce que les résistances sont raccordées électriquement à l'une de leurs extrémités au corps de clef.

3. Serrure selon l'une ou plusieurs des revendications précédentes, caractérisée en ce que les résistances sont placées dans la poignée de clef (10) et reliées aux contacts (1) au moyen de conducteurs électriques (15, 15').

4. Serrure selon l'une ou plusieurs des revendications précédentes, caractérisée en ce que le circuit électronique est logé par un pommeau de rotation (17) du cylindre de fermeture (9).

5. Serrure selon l'une ou plusieurs des revendications précédentes, caractérisée en ce que les résistances portant le secret de clef sont comparées à des résistances de comparaison disposées dans le circuit de commutation électrique.

6. Selon l'une des ou plusieurs revendications précédentes, caractérisée en ce que les résistances sont réalisées sous forme de filaments introduits et isolés dans une cannelure disposée dans l'un des côtés étroits du corps de clef.

7. Serrure selon l'une ou plusieurs des revendications 1 à 5, caractérisée en ce que les résistances sont constituées par une couche conductrice mince appliquée par vaporisation sur une couche isolante.

8. Serrure selon l'une ou plusieurs des revendications précédentes, caractérisée par plusieurs résistances partielles, pouvant être interrogées individuellement, logées dans la clef.

9. Serrure selon l'une ou plusieurs des revendications précédentes, caractérisée en ce que les résistances peuvent être interrogées lorsque la clef n'est par entièrement enfoncée.
